# EUROPÄISCHE PATENTSCHRIFT

(11) **EP 1 687 512 B1**
(45) Veröffentlichungstag und Bekanntmachung des Hinweises auf die Patenterteilung: **28.09.2016**
(21) Anmeldenummer: 04797254.2
(22) Anmeldetag: 19.11.2004
(51) Int. Cl.: F01D 25/00, B05B 1/20, F02B 77/04

(54) **TURBOLADER MIT EINER REINIGUNGSVORRICHTUNG**
TURBOCHARGER WITH A CLEANING DEVICE
TURBOCOMPRESSEUR COMPRENANT UN DISPOSITIF DE NETTOYAGE

(30) Priorität: 24.11.2003 DE 10355105
(43) Veröffentlichungstag der Anmeldung: 09.08.2006
(73) Patentinhaber: ABB Turbo Systems AG, 5400 Baden (CH)
(72) Erfinder: BEHRENDT, Detlef, 79790 Rheinheim (DE)
(74) Vertreter: ABB Patent Attorneys
(86) Internationale Anmeldenummer: PCT/CH2004/000697
(87) Internationale Veröffentlichungsnummer: WO 2005/049972

(56) Entgegenhaltungen:
- CH-A- 350 065
- DE-A1- 2 641 425
- DE-A1- 3 515 825
- DE-A1- 19 549 142
- DE-A1- 19 651 318
- US-A- 4 046 155

## Beschreibung

### Technisches Gebiet

Die Erfindung bezieht sich auf das Gebiet der Abgasturbolader.

Sie betrifft die Axialturbine eines Turboladers, gemäß dem Oberbegriff des Anspruchs 1.

### Stand der Technik

Die Verwendung von Abgasturboladern zur Leistungssteigerung von Brennkraftmaschinen ist heute weit verbreitet. Dabei wird die Abgasturbine des Turboladers von den Abgasen der Brennkraftmaschine beaufschlagt und deren kinetische Energie zum Ansaugen und Verdichten von Luft für die Brennkraftmaschine verwendet. In Abhängigkeit von der konkreten Betriebssituation und der Zusammensetzung der zum Antrieb der Brennkraftmaschine verwendeten Brennstoffe kommt es in der Abgasturbine früher oder später zu einer Verschmutzung der Laufschaufeln und des Düsenrings, wobei letzterer wesentlich stärker betroffen ist. Im Schwerölbetrieb bildet sich auf dem Düsenring eine Schmutzschicht aus, deren Härte vom Arbeitsprinzip der Brennkraftmaschine abhängig ist. Allgemein führen solche Schmutzablagerungen im Bereich des Düsenrings zu einem schlechteren Turbinenwirkungsgrad und demzufolge zur Verringerung der Leistung der Brennkraftmaschine. Außer- dem kommt es zu einer Erhöhung der Abgastemperaturen im Brennraum, wodurch sowohl die Brennkraftmaschine als auch der Turbolader thermisch überbeansprucht werden können. Bei der Brennkraftmaschine kann insbesondere eine Beschädigung oder gar Zerstörung der Ventile auftreten. Lagert sich auf dem Düsenring und auf den Turbinenschaufeln eines mit einer Viertakt-Brennkraftmaschine verbundenen Turboladers eine Schmutzschicht ab, so ist mit einem Ansteigen der Drücke und der Drehzahl des Turboladers zu rechnen. Dadurch werden sowohl Bauteile der Brennkraftmaschine als auch des Turboladers thermisch und mechanisch höher beansprucht, was ebenfalls bis zur Zerstörung der betroffenen Bauteile führen kann. Bei unregelmäßiger Verteilung der Schmutzschicht am Umfang der Laufschaufeln des Turbinenrades kommt es zu einer Erhöhung der Unwucht des Rotors, wodurch auch die Lagerung beschädigt werden kann. Deshalb müssen die Düsenringe und die Laufschaufeln des Turbinenrades regelmäßig von den ihnen anhaftenden Verschmutzungen befreit werden.

Aus DE 35 15 825 A1 sind ein Verfahren und eine Vorrichtung zur Reinigung der Laufschaufeln und des Düsenrings der Axialturbine eines Abgasturboladers mit Innenlagerung bekannt. Die Axialturbine besitzt ein Gaseintrittgehäuse mit einer äußeren und einer inneren Gehäusewand, wobei letztere zur Abdeckung des Turbinenrades und der Welle gegenüber dem Strömungskanal dient. Die Reinigungsvorrichtung besteht aus mehreren am Gaseintrittgehäuse der Axialturbine angeordneten Wasser-Injektoren mit bis in den Strömungskanal reichenden Düsen und einer Wasserleitung. Bei einem bestimmten Verschmutzungsgrad der Axialturbine wird über eine Mess- und Auswerteeinheit ein Reinigungsbedarf ermittelt. Dementsprechend wird über die stromauf der Leitschaufeln angeordneten Düsen Wasser in den Strömungskanal eingespritzt. Die dabei entstehenden Wassertröpfchen werden vom Abgasstrom bis zu den Leit- bzw. den Laufschaufeln der Axialturbine transportiert und reinigen diese von den anhaftenden Verschmutzungen. Eine ausreichende Reinigung der feststehenden Leitschaufeln ist aber nur dann zu erreichen, wenn diese auf ihrer dem Abgasstrom zugewandten Oberfläche möglichst vollständig mit den Wassertröpfchen beaufschlagt werden. Dazu müssen die Wasserinjektoren bzw. die Düsen gleichmäßig verteilt auf dem gesamten Umfang der Axialturbine angeordnet werden. Demnach ist eine größere Anzahl von Injektoren und Düsen erforderlich, wodurch eine solche Lösung relativ aufwendig und damit teuer wird. Außerdem erhöht sich der Aufwand zur Abdichtung des Gaseintrittgehäuses mit zunehmender Anzahl von Düsen. Ein weiteres Problem ist die Anordnung der Düsen in einem Bereich des Strömungskanals, in dem eine relativ hohe Strömungsgeschwindigkeit vorherrscht. Dadurch entsteht ein flacher Wasserstrahl, welcher nur Teile der Leitschaufeln erreicht. Eine ausreichende Reinigung ist somit nicht gewährleistet.

Eine Reinigungsvorrichtung für den Düsenring und die Laufschaufeln der Axialturbine eines Turboladers, welche mit einem verringertem Bauaufwand eine verbesserte Reinigungswirkung erzielt, ist in DE 196 51 318 beschrieben. Sie besteht aus nur einer Düse mit zumindest einer Einspritzöffnung sowie einer Reinigungsmittelzuleitung. Die Einspritzöffnung ist auf einem beliebigen Punkt einer gedachten Kreisfläche angeordnet, welche ihrerseits durch einen in einem Abstand stromauf der inneren Gehäusewand angeordneten Mittelpunkt sowie durch einen Durchmesser definiert ist. Der Mittelpunkt liegt auf einer im Abstand zur inneren Gehäusewand ausgebildeten, gedachten Parallelfläche. Der Abstand entspricht dem mit einem Prozentsatz multiplizierten mittleren Durchmesser des Düsenrings, Der Mittelpunkt liegt auf einem Schnittpunkt der Parallelfläche und der sie rechtwinklig schneidenden Stromlinie. Der Durchmesser der Kreisfläche ist ebenfalls vom mittleren Durchmesser des Düsenrings abhängig, welcher mit einem Prozentsatz multipliziert wird. Die Einspritzöffnung der Düse ist zumindest annähernd parallel zur Tangentialebene ausgerichtet.

Diese Lösung mit dem rechtwinklig zur Strömungsrichtung eingespritzten Reinigungsmittel hat sich in der Praxis nur bedingt bewährt. Das Reinigungsmittel wird teilweise gegen die Aussenwand des Gehäuses gespritzt. Dadurch kommt es zu einer ungenügenden Wasserverteilung am Düsenring und an den Laufschaufeln was wiederum die Reinigungswirkung nachteilig beeinflusst.

In der DE 195 49 142 A1 ist eine Vorrichtung zur Nassreinigung einer Abgasturbolader-Turbine offenbart. In den Strömungskanal hineinragende Düsen weisen dabei in oder rechtwinklig zur Strömungsrichtung der Abgase ausgerichtete Mündungen in den Abgaskanal auf, durch welche die Reinigungsflüssigkeit in den Strömungskanal eingespritzt wird.

### Kurze Darstellung der Erfindung

Der Erfindung liegt folglich die Aufgabe zugrunde, eine Reinigungsvorrichtung für den Düsenring und die Laufschaufeln der Axialturbine eines Turboladers der eingangs genannten Art zu schaffen, welche bei geringem Bauaufwand eine verbesserte Reinigungswirkung erzielt.

Erfindungsgemäss wird diese Aufgabe mit den Merkmalen des Patentanspruchs 1 gelöst.

Bei der erfindungsgemässen Reinigungsvorrichtung ragt die stabförmige Düse in den Strömungskanal ein. Durch die stromab ausgerichteten Einspritzöffnungen wird das Reinigungsmittel mit der Strömung in Richtung Düsenring und Turbinenschaufeln eingespritzt.

Die rohrförmige Düse lässt sich leicht durch eine Öffnung im Gaseintrittsgehäuse in den Strömungskanal einschieben. Es sind keine aufwendigen Zuleitungen und Bohrungen im Gehäuse notwendig.

Vorteilhafterweise wird die Düse durch vorhandene Öffnungen, beispielsweise eine Waste-Gate Öffnung in der Gaseintrittsgehäusewand in den Strömungskanal geführt. Solche Öffnungen sind oft beidseitig vorgesehen, da zum Zeitpunkt der Herstellung des Gehäuses nicht feststeht, ob und auf welcher Seite ein solches Waste-Gate angeschlossen werden wird. Auf diese Weise lässt sich die Reinigungsvorrichtung sehr einfach realisieren, selbst bei bestehenden Anlagen ohne solche Reinigung.

Weitere Vorteile ergeben sich aus den abhängigen Ansprüchen.

Kurze Beschreibung der Zeichnungen Im folgenden ist anhand der Figuren ein Ausführungsbeispiel der erfindungsgemässen Reinigungsvorrichtung schematisch dargestellt und näher erläutert. In allen Figuren sind gleichwirkende Elemente mit gleichen Bezugszeichen versehen. Es zeigen:
Fig. 1 ein Schnitt durch das Gaseintrittsgehäuse einer Turbine mit einer erfindungsgemässen Reinigungsvorrichtung,
Fig. 2 eine Ausführungsform der Reinigungsvorrichtung aus dem Stand der Technik nach Fig. 1,
Fig. 3 eine erfindungsgemässe Ausführungsform der Reinigungsvorrichtung nach Fig. 1, und
Fig. 4 und 5 Gesamtansichten des Gaseintrittsgehäuses nach Fig. 1.

### Weg zur Ausführung der Erfindung

Figur 1 zeigt ein Schnitt durch ein Radial-Gaseintrittsgehäuse einer Axialturbine eines Turboladers. Die Pfeile zeigen die Strömungsrichtung der Abgase an. Die heissen Abgase kommen von unten in den Strömungskanal 2 und werden an einer inneren Gehäusewand vorbei auf den nicht dargestellten Düsenring sowie anschliessend auf die Laufschaufeln der Turbine geführt. Die innere Gehäusewand 12 deckt das Turbinenrad ab.

Die erfindungsgemässe Reinigungsvorrichtung ist stromauf der ringförmigen Aufteilung der Strömung angeordnet, so dass mit einer einzigen Düse 3 mit mehreren Einspritzöffnungen 32 die Reinigungsflüssigkeit in der gesamten Strömung verteilt werden kann. Die Düse ragt im wesentlichen rechtwinklig zu der Strömungsrichtung des Abgases in den Strömungskanal. Die Düse ist rohrförmig ausgebildet, wobei das Rohr vorteilhafterweise am Ende verschlossen ist, dafür eine oder mehrere der besagten Einspritzöffnungen aufweist. Figuren 2 und 3 zeigen unterschiedliche Ausführungsformen solcher Düsen mit runden bzw. schlitzförmigen Einspritzöffnungen 32 bzw. 33. Weitere Öffnungsformen, beispielsweise quadratisch oder rechteckig, sind denkbar.

Sind mehrere Einspritzöffnungen vorgesehen, sind diese vorteilhafterweise derart angeordnet, dass eine Überdeckung mit den benachbarten Einspritzöffnungen gewährleistet ist, und somit eine weiter verbesserte Wasserverteilung am Düsenring und den Laufschaufeln erreicht wird. Dies wird erfindngsgemäss bei schlitzförmigen Öffnungen damit erreicht, dass die Schlitze rechtwinklig zueinander ausgerichtet sind.

Der Zuleitungsbereich 31 der rohrförmigen Düse wird beispielsweise mittels einer Befestigungsscheibe 4 am Gaseintrittsgehäuse befestigt. Die Befestigungsscheibe wird mittels Schrauben oder anderen Befestigungsmitteln beispielsweise durch die Befestigungsöffnungen an der Gehäusewand befestigt.

Vorteilhafterweise wird die Düse durch bereits im Gehäuse vorgesehene Öffnungen, beispielsweise das zum Abführen von Abgas aus dem Strömungskanal verwendete Waste-Gate, in den Strömungskanal geführt. Das Waste-Gate ist oftmals zwar vorgesehen, wird jedoch nicht oder nur einseitig genutzt, so dass mindestens ein entsprechender Anschlussflansch für den Einschub der Reinigungsdüse verwendet werden kann. Somit kann die Reinigungsvorrichtung ohne zusätzliche Bohrung angebracht werden, und auch an bestehenden Turbinen nachgerüstet werden. Die Figuren 4 und 5 zeigen Aussenansichten des Gaseintrittsgehäuses mit der erfindungsgemässen Reinigungsvorrichtung, bei denen die Düsen durch das Wast-Gate geführt sind. Fig. 4 zeigt eine Anordnung bei der die Reinigungsmittelzuleitung über die Befestigungsscheibe an dem Waste-Gate Flansch befestigt ist. Diese Anordnung hat gegenüber der Anordnung gemäss Fig. 5, bei welcher die Zuleitung direkt an die Gehäuseoberfläche geführt ist, den Vorteil, dass die kalte Zuleitung nicht direkt am heissen Gaseintrittsgehäuse befestigt ist. Allfällige Beeinträchtigungen der Gehäusewand, beispielsweise kleine Risse, können damit vermieden werden.

**Bezugszeichenliste**

| | |
|---|---|
| 1 | Gaseintrittgehäuse |
| 11 | Öffnung im Gehäuse, Wastegate-Öffnung |
| 12 | Innere Gehäusewand |
| 2 | Strömungskanal |
| 3 | Reinigungsvorrichtung |
| 31 | Düse |
| 32, 33 | Einspritzöffnung |
| 34 | Reinigungsmittelzuleitung |
| 4 | Befestigungsscheibe |
| 41 | Schraubenloch |

## Patentansprüche

1. Axialturbine eines Turboladers, mit einem Gaseintrittgehäuse (1), einem Turbinenrad mit Laufschaufeln, einem im Gaseintrittgehäuse (1) ausgebildeten Strömungskanal (2) für die Abgase einer mit dem Turbolader verbundenen Brennkraftmaschine, einem stromauf der Laufschaufeln im Strömungskanal (2) angeordneten Düsenring sowie einer weiter stromauf angeordneten, in den Strömungskanal (2) mündenden Reinigungsvorrichtung (3), wobei
der Strömungskanal stromauf des Düsenrings ringförmig aufgeteilt ist, und die Reinigungsvorrichtung (3) aus einer Düse (31) mit mindestens einer Einspritzöffnung (32, 33) sowie aus einer Reinigungsmittelzuleitung (34) besteht, und
die Düse (3) stabförmig ausgebildet ist und durch eine Öffnung im Gaseintrittgehäuse (1) stromauf der Aufteilung des Strömungskanals in den Strömungskanal (2) hineinragt, **dadurch gekennzeichnet, dass**
die mindestens eine Düse (3) mehrere schlitzförmige Einspritzöffnungen (32, 33) umfasst, welche in Strömungsrichtung ausgerichtet sind, so dass das Reinigungsmittel in Strömungsrichtung in den Strömungskanal (2) einspritzbar ist, und dass die Einspritzöffnungen zumindest teilweise rechtwinklig zueinander angeordnet sind.

2. Axialturbine nach Anspruch 1, **dadurch gekennzeichnet, dass** die Düse (3) im Strömungskanal (2) rechtwinklig zu den Strömungslinien (21) angeordnet ist.

3. Axialturbine nach Anspruch 1, **dadurch gekennzeichnet, dass** die Düse (3) mehrere Einspritzöffnung (32, 33) umfasst und dass die Einspritzöffnungen (32, 33) derart ausgerichtet sind, dass das Reinigungsmittel sowohl in Strömungsrichtung als auch in einem spitzen Winkel zur Strömungsrichtung in den Strömungskanal (2) einspritzbar ist.

4. Axialturbine nach einem der Ansprüche 1 oder 3
**dadurch gekennzeichnet, dass** am Düsenstab (3) eine Befestigungsscheibe (4) angebracht ist, und dass der Düsenstab (3) über die Befestigungsscheibe (4) am Gaseintrittsgehäuse (1) befestigt ist.

5. Axialturbine nach einem der vorangehenden Ansprüche, **dadurch gekennzeichnet, dass** am Gaseintrittsgehäuse (1) mindestens eine Öffnung zum Abführen von Abgas vorgesehen ist, und dass die Düse (3) durch diese Gasabführöffnung in den Strömungskanal (2) geführt ist.

## Claims

1. Axial turbine of a turbocharger, having a gas inlet housing (1), having a turbine wheel with rotor blades, having a flow duct (2), which is formed in the gas inlet housing (1), for the exhaust gases of an internal combustion engine which is connected to the turbocharger, having a nozzle ring which is arranged upstream of the rotor blades in the flow duct (2), and having a cleaning device (3) which is arranged further upstream and which opens into the flow duct (2), wherein
the flow duct is divided into a ring shape upstream of the nozzle ring, and the cleaning device (3) is composed of a nozzle (31) with at least one injection opening (32, 33) and of a cleaning agent feed line (34), and
the nozzle (3) is of rod-like form and projects into the flow duct (2) through an opening in the gas inlet housing (1) upstream of the division of the flow duct, **characterized in that**
the at least one nozzle (3) comprises multiple slot-like injection openings (32, 33) which are oriented in a flow direction, such that the cleaning agent can be injected into the flow duct (2) in the flow direction, and **in that** the injection openings are at least partially arranged at right angles to one another.

2. Axial turbine according to Claim 1, **characterized in that** the nozzle (3) is arranged in the flow duct (2) at right angles to the flow lines (21).

3. Axial turbine according to Claim 1, **characterized in that** the nozzle (3) comprises multiple injection openings (32, 33), and **in that** the injection openings (32, 33) are oriented such that the cleaning agent can be injected into the flow duct (2) both in the flow direction and at an acute angle with respect to the flow direction.

4. Axial turbine according to either of Claims 1 and 3, **characterized in that** a fastening disk (4) is attached to the nozzle rod (3), and **in that** the nozzle rod (3) is fastened by way of the fastening disk (4) to the gas inlet housing (1).

5. Axial turbine according to one of the preceding claims, **characterized in that** at least one opening for the discharge of exhaust gas is provided on the gas inlet housing (1), and **in that** the nozzle (3) is led into the flow duct (2) through said gas discharge opening.

## Revendications

1. Turbine axiale d'un turbocompresseur, comprenant un carter d'entrée de gaz (1), une roue de turbine avec des aubes mobiles, un canal d'écoulement (2) réalisé dans le carter d'entrée de gaz (1) pour les gaz d'échappement d'un moteur à combustion interne connecté au turbocompresseur, un anneau de tuyère disposé en amont des pales mobiles dans le canal d'écoulement (2) ainsi qu'un dispositif de nettoyage (3) disposé plus en amont, débouchant dans le canal d'écoulement (2),
le canal d'écoulement étant divisé sous forme annulaire en amont de l'anneau de tuyère et le dispositif de nettoyage (3) se composant d'une tuyère (31) avec au moins une ouverture d'injection (32, 33) ainsi que d'une conduite d'amenée de fluide de nettoyage (34), et
la tuyère (3) étant réalisée sous forme de barre et pénétrant à travers une ouverture dans le carter d'entrée de gaz (1) en amont de la division du canal d'écoulement dans le canal d'écoulement (2), **caractérisée en ce que**
l'au moins une tuyère (3) présente plusieurs ouvertures d'injections en forme de fentes (32, 33) qui sont orientées dans la direction d'écoulement de telle sorte que le fluide de nettoyage puisse être injecté dans la direction d'écoulement dans le canal d'écoulement (2) et **en ce que** les ouvertures d'injection sont disposées au moins en partie à angle droit les unes par rapport aux autres.

2. Turbine axiale selon la revendication 1, **caractérisée en ce que** la tuyère (3) est disposée dans le canal d'écoulement (2) à angle droit par rapport aux lignes d'écoulement (21).

3. Turbine axiale selon la revendication 1, **caractérisée en ce que** la tuyère (3) comprend plusieurs ouvertures d'injection (32, 33) et **en ce que** les ouvertures d'injection (32, 33) sont orientées de telle sorte que le fluide de nettoyage puisse être injecté à la fois dans la direction d'écoulement et suivant un angle aigu par rapport à la direction d'écoulement dans le canal d'écoulement (2).

4. Turbine axiale selon l'une quelconque des revendications 1 ou 3, **caractérisée en ce qu'**un disque de fixation (4) est monté sur la barre de tuyère (3) et **en ce que** la barre de tuyère (3) est fixée au carter d'entrée de gaz (1) par le biais du disque de fixation (4).

5. Turbine axiale selon l'une quelconque des revendications précédentes, **caractérisée en ce qu'**au niveau du carter d'entrée de gaz (1) est prévue au moins une ouverture pour évacuer le gaz d'échappement et **en ce que** la tuyère (3) est guidée à travers cette ouverture d'évacuation de gaz dans le canal d'écoulement (2).
